# FASCICULE DE BREVET EUROPEEN

(11) **EP 3 737 906 B1**
(45) Date de publication et mention de la délivrance du brevet: **26.01.2022**
(21) Numéro de dépôt: 18836237.0
(22) Date de dépôt: 20.12.2018
(51) Int. Cl.: F41A 9/60, F41A 9/37

(54) **DISPOSITIF DÉFLECTEUR DE MAILLONS ET TOURELLE ÉQUIPÉE D'UN TEL DISPOSITIF DÉFLECTEUR**
VORRICHTUNG ZUM UMLENKEN VON GLIEDERN UND GESCHÜTZTURM MIT EINER SOLCHEN UMLENKVORRICHTUNG
DEVICE FOR DEFLECTING LINKS AND TURRET EQUIPPED WITH SUCH A DEFLECTOR DEVICE

(30) Priorité: 09.01.2018 FR 1800018
(43) Date de publication de la demande: 18.11.2020
(73) Titulaire: NEXTER Systems, 78034 Versailles Cedex (FR)
(72) Inventeur: BAERT, Steve, 18023 BOURGES (FR)
(74) Mandataire: Cabinet Chaillot
(86) Numéro de dépôt international: PCT/EP2018/086126
(87) Numéro de publication internationale: WO 2019/137781

(56) Documents cités:
- EP-A1- 2 107 329
- DE-A1- 3 308 676
- FR-A1- 2 849 498
- US-A- 2 323 430

## Description

Le domaine technique de l'invention est celui des tourelles équipées d'une arme à double alimentation en munitions en bandes formées de maillons et des dispositifs déflecteurs de maillons montés sur de telles tourelles.

Les armes à double alimentation en munitions sont connues, par exemple du brevet EP129457. Elles permettent le tir de deux types de munitions différents, par exemple des munitions perforantes et des munitions explosives.

Les munitions sont conduites à l'arme par des couloirs et elles sont liées les unes aux autres par des bandes formées de maillons.

Lors de l'introduction d'une munition dans la chambre de l'arme, le maillon est éjecté et il est expulsé hors de la tourelle. Le plus souvent le maillon est dirigé et orienté par des plaques de tôle fixes qui le font tomber vers un magasin de stockage. On pourra considérer par exemple le brevet EP2107329 qui décrit un dispositif permettant de séparer les différents maillons et qui comprend des déflecteurs orientant les maillons séparés verticalement vers le sol.

Un problème rencontré avec les armes à double alimentation est que les maillons sortant d'un des orifices d'éjection sont éjectés en direction de l'autre orifice d'éjection. Il en résulte un risque d'obturation d'une des voies d'éjection, conduisant à des incidents de tir.

Par ailleurs l'espace séparant les orifices d'éjection est le plus souvent restreint ce qui complique la mise en place d'un déflecteur fixe.

C'est le but de l'invention que de proposer un dispositif déflecteur de maillons ne présentant pas de tels inconvénients.

L'invention a également pour objet une tourelle équipée d'une arme à double alimentation en munitions et équipée d'un tel dispositif déflecteur de maillons.

Ainsi le dispositif et la tourelle selon l'invention permettent d'évacuer les maillons issus de l'une ou de l'autre voie de tir sans qu'il y ait d'accumulation ou d'obstruction de l'une ou l'autre voie par les résidus de tir.

Ainsi l'invention a pour objet un dispositif déflecteur de maillons destiné à équiper une tourelle équipée d'une arme à double alimentation en munitions en bandes formées de maillons, dispositif caractérisé en ce qu'il comprend un volet déflecteur qui est destiné à être disposé entre deux orifices d'éjection des maillons hors de la tourelle, volet destiné à être lié à l'arme par un moyen de fixation comprenant, d'une part une liaison rotule disposée vers l'avant de l'arme et d'autre part une liaison glissière horizontale disposée vers l'arrière de l'arme, le volet pouvant ainsi être poussé en direction d'un orifice par les maillons sortant par l'autre orifice.

Selon un mode particulier de réalisation, le dispositif est caractérisé en ce que le volet est solidaire d'un support destiné à permettre sa fixation à la tourelle, support comportant deux barrettes reliées par des entretoises, le volet s'étendant entre les deux barrettes et étant articulé par rapport aux deux barrettes, le volet étant relié à une première barrette par la liaison rotule et étant lié à la deuxième barrette par la liaison glissière.

La liaison glissière pourra avoir une course d'au moins 20mm de part et d'autre d'une position médiane.

L'invention a également pour objet une tourelle équipée d'une arme à double alimentation en munitions en bandes formées de maillons, tourelle comprenant un premier et un deuxième orifice d'éjection des maillons disposés à sa partie arrière et sensiblement en regard l'un de l'autre, tourelle comprenant au moins un volet déflecteur de maillons disposé au voisinage d'un des orifices d'éjection des maillons, tourelle caractérisée en ce qu'elle comporte un dispositif déflecteur de maillons selon l'invention.

L'invention sera mieux comprise à la lecture de la description qui va suivre, description faite en référence aux dessins annexés et dans lesquels :
- La figure 1 est une vue en perspective arrière d'une tourelle selon l'invention, vue permettant de localiser le dispositif déflecteur selon l'invention ;
- La figure 2 est un vue arrière partielle et agrandie de la tourelle montrant le déflecteur selon l'invention ;
- La figure 3 est une vue en perspective d'un mode de réalisation d'un déflecteur selon l'invention, déflecteur représenté isolé de la tourelle ;
- Les figures 4a, 4b et 4c sont trois vues de ce déflecteur, la figure 4a étant une vue de dessus, la figure 4b une vue latérale et la figure 4c une vue frontale arrière ;
- La figure 5 est une vue de dessus schématique du déflecteur montrant les positions extrêmes du volet.

En se reportant aux figures 1 et 2, une tourelle 1 selon l'invention comporte une arme 2 dont la figure montre le tube 2a et le boîtier de culasse arrière 2b. Cette arme est une arme à double alimentation en munitions. Une telle arme est décrite par le brevet EP129457. Les munitions sont en bandes et elles sont conduites de deux magasins 3a et 3b par des couloirs, non visibles sur les figures, et qui se raccordent à l'arme en dessous du capotage arrière 4.

La figure 2 montre de façon plus précise l'arrière du boîtier de culasse 2b qui porte les deux orifices d'éjection des maillons 5a et 5b. On voit sur cette figure 2 des maillons M qui sortent de l'arme.

La tourelle 1 comporte des tôles de guidage 6a et 6b qui sont disposées en dessous de chaque orifice 5a et 5b et qui guident les maillons suivant une direction inclinée vers le sol.

Par ailleurs une tôle inférieure 7 (figure 1) forme un tablier qui oriente les maillons M vers l'arrière de la tourelle 1.

La tourelle 1 comporte un dispositif 8 déflecteur de maillons selon l'invention, dispositif qui comprend un volet déflecteur 9 qui est destiné à être disposé entre les deux orifices d'éjection 5a et 5b.

Comme on le voit plus précisément sur la figure 3 et les figures 4a,4b et 4c, le volet 9 est solidaire d'un support 10 destiné à permettre sa fixation à la tourelle 1 par des moyens classiques et non représentés, tels que des vis et des écrous. Le support 10 comporte ainsi deux barrettes 10a et 10b qui sont reliées par des entretoises 11.

On a localisé sur les figures 3 à 5 les orifices d'éjections 5a et 5b ainsi que l'avant AV et l'arrière AR de l'arme.

Le volet 9 s'étend donc entre les deux barrettes 10a et 10b et il est articulé par rapport aux deux barrettes. Plus précisément, le volet 9 est relié à la première barrette 10a (celle disposée vers l'avant AV de l'arme) par une liaison rotule 12 et il est lié à la deuxième barrette 10b (celle disposée vers l'arrière AR de l'arme) par une liaison glissière 13.

D'un point de vue structurel le volet 9 porte deux cavaliers 14 et 15 qui sont fixés à chaque extrémité supérieure du volet 9. Un cavalier avant 14 porte une tige à extrémité sphérique (non visible) qui est engagée dans un siège complémentaire fixé à la première barrette 10a. Tige et siège forment la rotule 12. Un cavalier arrière 15 porte une tige 15a qui circule dans une rainure horizontale 16 aménagée dans la deuxième barrette 10b. La tige 15a et la rainure 16 forment la liaison glissière 13.

La rotule 12 forme ainsi un point d'attache fixe P du volet sur la première barrette, point d'attache disposé vers l'avant AV de l'arme et au niveau duquel le volet 9 peut a priori pivoter suivant toutes les directions.

La capacité de pivotement du volet 9 est limitée par la liaison glissière 13 qui n'autorise qu'une translation de la tige 15a dans la rainure 16 et un pivotement du volet 9 autour de son axe 17 qui est la droite reliant le point P à la tige 15a. L'axe 17 suit pratiquement le bord supérieur du volet 9. L'axe 17 peut donc pivoter de façon limitée autour d'un axe 18 perpendiculaire à l'axe 17. L'axe 18 est sensiblement vertical et passe par la sphère de la liaison rotule 12.

La figure 5 montre de façon schématique les positions extrêmes possibles 17a et 17b pour l'axe 17 du volet 9. Dans ces positions l'axe 17 du volet fait un angle β par rapport à sa position médiane 17m.

La rainure 16 a une longueur de sensiblement 40 mm, ce qui permet un déplacement de la tige 15a d'au moins 20mm de part et d'autre d'une position médiane 17m de l'axe 17.

Par ailleurs dans chaque position du volet 9, ce dernier peut également pivoter autour de son axe 17 et adopter une inclinaison d'angle α (figure 4c).

Grâce à l'invention, lorsqu'un maillon M est éjecté par un des orifices d'éjection, il pousse le volet 9 qui se rapproche alors de l'autre orifice d'éjection.

On évite ainsi l'obturation d'un orifice par les maillons éjectés de l'autre orifice.

Le volet reste libre de pivoter autour de son axe 17 et adopte lors du choc des maillons une orientation qui est favorable à une déflexion des maillons, tout à la fois vers l'arrière de la tourelle 1 (grâce à l'angle β) et vers le bas (grâce à l'angle a), en direction de la tôle inférieure 7.

Quand une autre voie d'alimentation de l'arme est utilisée, les maillons sont éjectés par l'autre orifice d'éjection et le volet 9 prend une position symétrique de la précédente.

Dans tous les cas, le volet adopte la position la plus favorable à l'éjection des maillons de l'une ou de l'autre voie, tout en empêchant l'obturation de la voie opposée, et ce dans un encombrement minimal.

A titre de variante il est possible de rendre le volet 9 solidaire d'une rotule et d'une glissière directement liées à l'arme, sans passer par la définition d'un support spécifique.

## Revendications

1. Dispositif (8) déflecteur de maillons destiné à équiper une tourelle (1) équipée d'une arme (2) à double alimentation en munitions en bandes formées de maillons, dispositif ***caractérisé en* ce *qu***'il comprend un volet (9) déflecteur qui est destiné à être disposé entre deux orifices d'éjection (5a,5b) des maillons (M) hors de la tourelle, volet (9) destiné à être lié à l'arme par un moyen de fixation comprenant, d'une part une liaison rotule (12) disposée vers l'avant (AV) de l'arme et d'autre part une liaison glissière horizontale (13) disposée vers l'arrière (AR) de l'arme, le volet (9) pouvant ainsi être poussé en direction d'un orifice (5a,5b) par les maillons (M) sortant par l'autre orifice (5b,5a).

2. Dispositif déflecteur de maillons selon la revendication 1, dispositif **caractérisé en ce que** le volet (9) est solidaire d'un support (10) destiné à permettre sa fixation à la tourelle (1), support comportant deux barrettes (10a,10b) reliées par des entretoises (11), le volet (9) s'étendant entre les deux barrettes et étant articulé par rapport aux deux barrettes, le volet (9) étant relié à une première barrette (10a) par la liaison rotule (12) et étant lié à la deuxième barrette (10b) par la liaison glissière (13) .

3. Dispositif déflecteur de maillons selon une des revendications 1 ou 2, dispositif **caractérisé en ce que** la liaison glissière (13) a une course d'au moins 20mm de part et d'autre d'une position médiane.

4. Tourelle (1) équipée d'une arme à double alimentation en munitions en bandes formées de maillons (M), tourelle comprenant un premier (5a) et un deuxième (5b) orifice d'éjection des maillons disposés à sa partie arrière et sensiblement en regard l'un de l'autre, tourelle comprenant au moins un volet (9) déflecteur de maillons disposé au voisinage d'un des orifices d'éjection des maillons, tourelle ***caractérisée en ce qu***'elle comporte un dispositif (8) déflecteur de maillons selon une des revendications 1 à 3.

## Patentansprüche

1. - Vorrichtung (8) zum Umlenken von Gliedern, die dazu bestimmt ist, einen Geschützturm (1), der mit einer Waffe (2) mit doppeltem Munitionsvorrat in aus Gliedern gebildeten Streifen ausgestattet ist, auszustatten, **dadurch gekennzeichnet, dass** sie eine Umlenkklappe (9) umfasst, die dazu bestimmt ist, zwischen zwei Ausstoßöffnungen (5a, 5b) für die Glieder (M) aus dem Geschützturm angeordnet zu werden, wobei die Klappe (9) dazu bestimmt ist, mit der Waffe durch ein Befestigungsmittel verbunden zu werden, das einerseits ein zur Vorderseite (AV) der Waffe hin angeordnetes Kugelgelenk (12) und andererseits ein zur Rückseite (AR) der Waffe hin angeordnetes horizontales Gleitgelenk (13) umfasst, so dass die Klappe (9) durch die über die andere Öffnung (5b, 5a) austretenden Glieder (M) in Richtung einer Öffnung (5a, 5b) geschoben werden kann.

2. - Vorrichtung zum Umlenken von Gliedern nach Anspruch 1, **dadurch gekennzeichnet, dass** die Klappe (9) fest mit einem Träger (10) verbunden ist, der dazu bestimmt ist, ihre Befestigung am Geschützturm (1) zu ermöglichen, wobei der Träger zwei Stangen (10a, 10b) umfasst, die durch Abstandshalter (11) verbunden sind, wobei die Klappe (9) sich zwischen den beiden Stangen erstreckt und in Bezug auf die beiden Stangen gelenkig ist, wobei die Klappe (9) mit einer ersten Stange (10a) durch das Kugelgelenk (12) und mit der zweiten Stange (10b) durch das Gleitgelenk (13) verbunden ist.

3. - Vorrichtung zum Umlenken von Gliedern nach einem der Ansprüche 1 oder 2, **dadurch gekennzeichnet, dass** der Gleitgelenk (13) einen Hub von mindestens 20 mm beiderseits einer Mittelstellung aufweist.

4. - Geschützturm (1), der mit einer Waffe mit doppeltem Munitionsvorrat in aus Gliedern (M) gebildeten Streifen ausgestattet ist, wobei der Geschützturm eine erste (5a) und eine zweite (5b) Ausstoßöffnung für die Glieder aufweist, die an seinem hinteren Teil und im Wesentlichen gegenüberliegend angeordnet sind, wobei der Geschützturm mindestens eine Klappe (9) zum Umlenken von Gliedern umfasst, die in der Nähe einer der Ausstoßöffnungen für die Glieder angeordnet ist, wobei der Geschützturm **dadurch gekennzeichnet ist, dass** sie eine Vorrichtung (8) zum Umlenken von Gliedern nach einem der Ansprüche 1 bis 3 umfasst.

## Claims

1. - A device (8) for deflecting links intended to equip a turret (1) equipped with a weapon (2) with a dual feed for ammunition belts formed by links, the device being ***characterised* in *that*** it comprises a deflector flap (9) that is intended to be disposed between two orifices (5a, 5b) for ejecting the links (M) out of the turret, the flap (9) being intended to be connected to the weapon by a fixing means comprising a ball joint connection (12) disposed towards the front (AV) of the weapon, on the one hand, and a horizontal slide connection (13) disposed towards the rear (AR) of the weapon, on the other hand, the flap (9) thus being able to be pushed towards one orifice (5a, 5b) by the links (M) leaving through the other orifice (5a, 5b).

2. - The device for deflecting links according to claim 1, the device being **characterised in that** the flap (9) is secured to a support (10) intended to allow it to be fixed to the turret (1), the support comprising two strips (10a, 10b) connected by spacers (11), the flap (9) extending between the two strips and being articulated relative to the two strips, the flap (9) being connected to a first strip (10a) by the ball joint connection (12) and being connected to the second strip (10b) by the slide connection (13).

3. - The device for deflecting links according to one of claims 1 or 2, the device being **characterised in that** the slide connection (13) has a travel of at least 20 mm on either side of a median position.

4. - A turret (1) equipped with a weapon with a dual feed of ammunition belts formed by links (M), the turret comprising a first (5a) and a second (5b) orifice for ejecting the links, disposed in its rear part and substantially across from one another, the turret comprising at least one flap (9) deflecting links that is disposed in the vicinity of one of the orifices for ejecting the links, the turret being ***characterised* in *that*** it comprises a device (8) for deflecting links according to one of claims 1 to 3.
